# EUROPÄISCHE PATENTANMELDUNG

(11) **EP 1 336 940 A2**
(43) Veröffentlichungstag der Anmeldung: **20.08.2003**
(21) Anmeldenummer: 03003778.2
(22) Anmeldetag: 19.02.2003
(51) Int. Cl.: G07F 9/02

(54) **Speicherung von Zahlungswerten in Automaten**

(30) Priorität: 19.02.2002 DE 20202554 U
(71) Anmelder: NEWTEC Ebert GmbH, 20095 Hamburg (DE)
(72) Erfinder: Scholz, Wilhelm, 22927 Grosshansdorf (DE); Brinckmann, Willi, 25337 Elmshorn (DE)
(74) Vertreter: Leonhard, Frank Reimund, Dipl.-Ing.

(57) **Zusammenfassung**

Die Erfindung betrifft eine Einrichtung für Automaten, zur Aufnahme und Speicherung von Zahlungswerten, wobei eine Platinenanordnung einen ersten Zahlungsspeicher und ein Steuergerät aufweist, um Zahlungswerten entsprechende Daten in den ersten Speicher einzuspeichern. Eine zweite Speicheranordnung ist vorgesehen, die eine entnehmbare Speichereinrichtung aufweist und so ausgebildet und angeschlossen ist, um von dem Steuergerät die gleichen - den Zahlungswerten entsprechenden - Daten zu einer Zweitspeicherung zu erhalten. Die Erfindung erreicht es, die gespeicherten Daten, die einen wertvollen Besitzstand bedeuten, zu sichern. Diese Sicherung ist so ausgestaltet, daß die gespeicherten Daten ohne großen Aufwand für das die Automaten auslesende Servicepersonal zugänglich sind.

## Beschreibung

Die Erfindung befaßt sich mit einer Einrichtung zur Aufnahme und Speicherung von Zahlungswerten (Anspruch 1), wie sie in ein Verkaufsautomat oder ein Terminal (Anspruch 11) einfügbar ist. Eine damit vergleichbare Einrichtung ist ebenfalls geeignet, Zahlungswerte für den Verkauf von Waren oder Dienstleistungen für einen längeren Zeitraum zu speichern und bei Abruf zur Verfügung zu stellen (Anspruch 13).

In Verkaufsautomaten, wie zum Beispiel Zigaretten-, Getränke- und Warenautomaten, aber auch Dienstleistungsautomaten sowie sonstigen Verkaufsautomaten zum Erhalt von mit Geld zu bezahlenden Dienstleistungen oder Waren werden in jüngerer Zeit Geldkarten eingesetzt. Diese Geldkarten-Akzeptanzterminals oder mit Geldkarten zu betreibenden Automaten buchen von einer zuvor mit geldwerten Daten aufgeladenen Speicherkarte Zahlungswerte ab und speichern sie in zumindest einem Speicherbaustein, der auf einer Elektronikplatine aufgelötet ist. Diese Speicherbausteine werden in größeren zeitlichen Abständen, meist regelmäßig, von einem Service ausgelesen und dabei die den Zahlungswerten entsprechenden Daten mobil übernommen und in den Speicherbausteinen gelöscht. Das ermöglicht es einem Händler oder einem Betreiber dieser Automaten oder des Terminals, die gespeicherten Werte bei einer Bank zur Gutschrift auf sein Konto einzureichen. Üblicherweise bestehen die den Zahlungswerten entsprechenden Daten aus einem Hinweis auf die Chipkarte, von der sie abgebucht worden sind, und einem Datensatz über den Wert oder die Höhe des abgebuchten Betrages, ggf. eine Bankleitzahl zur Identifizierung des zugeordneten Bankhauses. Obwohl es sich bei den gespeicherten Daten nur um binäre Daten handelt, haben sie einen geldwerten Gegenwert, der ganz erheblich sein kann, abhängig von dem Zeitraum zwischen zwei Auslesungen und der Häufigkeit der Benutzung des jeweiligen Automaten durch Kunden.

Die Erfindung geht deshalb von der Problemstellung aus, diese wertvollen Daten zu erhalten bzw. zu sichern und es zu ermöglichen, daß ein Auslesen jedenfalls möglich ist, auch dann, wenn mechanische oder elektrische Defekte eintreten, die ein Auslesen sperren oder behindern. Übergeordnet liegt der Erfindung dabei das technische Problem zugrunde, gespeicherte Daten, welche einen wertvollen Besitzstand bedeuten, zu sichern. Diese Sicherung ist so ausgestaltet, daß sie kostengünstig zugänglich ist. Diese Sicherung ist außerdem so ausgestaltet, daß die gespeicherten Daten ohne großen Aufwand für das die Automaten auslesende Servicepersonal zugänglich sind.

Gelöst wird diese Aufgabe mit einer Einrichtung nach Anspruch 1, einem Verkaufsautomaten nach Anspruch 11 oder einer solchen Einrichtung oder solchen Verfahren mit nur einem Zahlungsspeicher nach Anspruch 13.

Die Erfindung geht dabei von der Erkenntnis aus, daß die wiederkehrenden Daten gesichert werden müssen. Diese Sicherung wird einmal in einer zweiten Speicheranordnung vorgenommen (Anspruch 1), die als solches eine entnehmbare Speichereinrichtung aufweist. Diese entnehmbare Speichereinrichtung kann dann entnommen werden, wenn der übliche Ausleseprozeß über eine Schnittstelle (Anspruch 8) scheitert. Das Servicepersonal kann dann die entnehmbare Speichereinrichtung mit den wertvollen Zahlungswerten noch immer entnehmen und extern auf einem Lesegerät auslesen. Es wäre dann zwar noch immer möglich, den Automaten als solches zu sperren oder die Hauptplatine mit dem ersten Zahlungsspeicher zu reparieren, was aber mit einem Ausfall des Automaten und mit einem erheblichen Aufwand durch das eigentlich nur mit der Auslesung von Daten befaßte Bedienpersonal verbunden ist.

Ein Vorteil dieser Lösung liegt besonders darin, daß auch ein hinsichtlich der Auslesefunktion zumindest nicht vollständig funktionsfähiger Verkaufsautomat, der im übrigen schon noch betreibbar ist, sofort wieder in den benutzungsfähigen Zustand versetzt werden kann, wenn die mobile Speichereinrichtung (Anspruch 10), die gerade entnommen worden ist, durch eine solche ersetzt wird, die keine Zahlungswerte gespeichert hat und damit als "leere Speichereinrichtung" bezeichnet werden kann (Anspruch 14). Diese Handhabung kann von jedem Bedienpersonal einfach und schnell vorgenommen werden, bei weiterhin betriebsfähig bleibendem Verkaufsautomaten und bei Sicherstellung der hohe Werte darstellenden Zahlungsdaten auf der gerade entnommenen Speicherkarte. Das Bedienpersonal merkt dann nur vor, daß dieser Verkaufsautomat möglichst kurzfristig zu reparieren ist, und gibt eine entsprechende Serviceanweisung an ein technisches Bedienpersonal, das unabhängig von dem Auslesen der Automaten später mit der Behebung des in Rede stehenden Fehlers oder Fehlersymptoms befaßt werden kann.

Mit der Erfindung wird bei irreparabler Elektronik der Verlust von Zahlungswerten vermieden und sie ist unabhängig von einer Reparatur der Platinenanordnung mit der insoweit nicht funktionsfähigen Elektronik.

Eine Speicherung der Geldkarten-Zahlungswerte auch in dem mobilen Datenspeicher oder nur in einem mobilen Datenspeicher nach Anspruch 13, schafft die Sicherung von wiederkehrenden Daten und ermöglicht deren Auswertung auch ohne eine vorhergehende Reparatur der Platinenanordnung, welche die Speichereinrichtung beherbergt, auf der sie gespeichert sind.

Die Sicherung durch einen Zweitspeicher erfolgt so, daß dieser Zweitspeicher zwar elektrisch kontaktiert, aber physisch entnehmbar ist (Anspruch 2, 3). Der Erstspeicher, der in der Regel in den Verkaufsautomaten heute schon vorgesehen ist, kann weiterhin beibehalten werden. Er ist zumeist fest aufgelötet, also elektrisch dauerhaft verbunden, ohne entnehmbar zu sein (Anspruch 2).

Als vorteilhafte Speichereinrichtungen bieten sich Chipkarten an, insbesondere in einer SIM-Gestaltung, wie sie in Handys heute gebräuchlich ist. Es können auch größere Karten in Form von solchen Chipkarten Verwendung finden, die bei Scheckkarten heute Anwendung finden und über ein elektrisch kontaktierbares Feld verfügen. Weitere Alternativen sind im Anspruch 5 angegeben, beispielsweise als ein "Memory-Stick".

Das Lösen des mobilen Datenspeichers erfolgt durch ein mechanisches Lösen, insbesondere ein Entriegeln, und ein Entnehmen der Speichereinrichtung (Anspruch 6). Ebenso kann eine entsprechende leere mobile Speichereinrichtung wieder eingesetzt werden, elektrisch kontaktiert und danach mechanisch fixiert, insbesondere verriegelt, werden (Anspruch 14).

Werden zwei Speicher vorgesehen, ein erster fest aufgelöteter Zahlungsspeicher und ein zweiter entnehmbarer Sicherungsspeicher (Anspruch 7), werden die von Geldkarten abgebuchten Daten, die den Zahlungswerten entsprechen, beiden Speichereinrichtungen zugeführt. Ein Auslesen aus der ersten Speichereinrichtung führt auch dazu, daß die Daten in der zweiten Speichereinrichtung gelöscht werden, ebenso wie sie in der ersten Speichereinrichtung nach dem erfolgreichen Auslesen gelöscht werden (Anspruch 8). Kann eine Auslesung der Daten aus dem ersten Datenspeicher nicht erfolgreich abgeschlossen werden, wird die zweite, mobile Speichereinrichtung aus ihrer Halteposition herausgenommen bzw. mechanisch entriegelt und der elektrische Kontakt gelöst (Anspruch 9). Eine mechanische Halterung als kraftschlüssig haltende Steckverbindung erfüllt dabei beide Funktionen, die Schaffung einer mechanischen Aufnahme mit eventuell zusätzlicher Verriegelung und die Begründung einer elektrischen Kontaktstelle, die lösbar ist.

Die elektrische Kontaktstelle hat mehrere Kontakte, entsprechend der Form und Gestalt der gewählten mobilen Speichereinrichtung, zum Beispiel ein Feld aus mehreren elektrisch leitfähigen Kontaktpads, die ein serielles oder paralleles Auslesen des Speicherbereichs in dem mobilen Datenspeicher ermöglichen.

Der Hauptspeicher für die Aufnahme und Zwischenspeicherung der Zahlungswerte kann auch als solches entnehmbar sein (Anspruch 13), so daß nur ein Zahlungswerte aufnehmender Speicher vorgesehen ist (Anspruch 15), der die Zahlungswerte längerfristig speichert, also zwischen zwei Auslesevorgängen durch ein Bedienpersonal (Anspruch 8). Arbeitet für eine solche Realisierung die Elektronikplatine oder die zugehörige Elektronik nicht ordnungsgemäß, kann durch einen mechanisch veranlaßten Entnahmevorgang die Speicherkarte auch physisch entnommen werden und durch eine neue, leere Speicherkarte ersetzt werden. Auch diese Lösung vereinigt die zuvor beschriebenen Vorteile in sich, der heute üblicherweise vorgesehene Hauptspeicher als Zahlungsspeicher ist dabei in den mobilen Datenträger verlagert. Er kann entweder im Fehlerfalle entnommen werden, oder aber generell entnommen werden, wenn auf eine Auslesefunktion über die Schnittstelle verzichtet werden soll.

Eine solche Schnittstelle ist aber üblicherweise vorgesehen (Anspruch 12) und kann entweder weiterhin Anwendung finden oder als ein zusätzliches Zugangsmedium zu den wertvollen Zahlungswerten optional auch weiterhin nur passiv (verwendbar aber nicht aktiv verwendet) zur Verfügung stehen.

Eine mechanische Verriegelung oder Halterung ist auch in Form zusätzlicher Klemmoder Sperreinrichtungen realisierbar (Anspruch 6), die den mechanisch begründeten Sitz fixieren.

Ausführungsbeispiele erläutern und ergänzen die Erfindung.

In der einzigen Figur ist schematisch eine Platinenanordnung 10 gezeigt, mit der Geldkarten 1 mit elektrischem Kontaktfeld 1c über ein Lesegerät 2 ausgelesen werden, und die zugehörigen Daten 6 in entsprechend zu beschreibenden Speichereinrichtungen gespeichert werden können.

In einer ersten Ausführungsform sind zwei Speichereinrichtungen vorgesehen, die im folgenden erläutert werden.

Ein Steuergerät 3 ist auf der Platine 10 angeordnet, meist in Form einer CPU, die über einen Datenbus Zugang zu beiden Speichereinrichtungen 4 und 5 besitzt. Die eine Speichereinrichtung 4 ist ein auf der Platine aufgelöteter Speicher, zum Beispiel ein Flashspeicher. Er erhält diejenigen - Zahlungswerten entsprechenden - Daten, die über das Lesegerät 2 und den sinngemäß eingezeichneten Datenweg 6 zugeführt werden, auf dem Weg 7 zur Speicherung zugewiesen. Parallel oder zeitlich versetzt können die den Zahlwerten entsprechenden Daten 6 auch auf dem symbolisierten Datenweg 8 der zweiten Speichereinrichtung 5 zugeführt werden. Diese zweite Speichereinrichtung 5 enthält einen mechanisch auf der Platine befestigten Sockel und einen entnehmbaren Anteil, in Form einer entnehmbaren mobilen Speichereinrichtung 5a, die nach Lösen einer mechanischen Sperre und Aufklappen eines Halters an einer Gelenkstelle 5b entnommen werden kann. Diese Speichereinrichtung 5a kann als hier eingezeichnete Chipkarte in einem Scheckkarten- oder SIM-Format auch diejenigen Zahlungswerte 6 speichern, die der aufgelötete (fest installierte) Hauptspeicher 4 als Zahlungsspeicher aufnimmt.

Den normalen Gang der Geschehnisse zugrunde gelegt, würde ein Servicepersonal über ein externes Lesegerät die während einer vorgegebenen Zeitspanne gespeicherten Zahlungswerte aus dem Hauptspeicher 4 auslesen. Hierzu ist eine Schnittstelle vorgesehen, die auf der Platinenanordnung 10 gesondert von der elektrischen Kopplung 2a des Lesegerätes 2 über eine elektrische Leitung 20 vorgesehen ist. Sie führt zu Anschlußkontakten 21, die von außen, außerhalb des symbolisch angezeichneten Automaten 15 (oder nach Öffnen einer Tür oder Klappe) zugänglich sind. Es kann auch eine Schnittstelle 20,21 zur optischen Datenübertragung vorgesehen werden, ebenso wie die hier eingezeichnete serielle Schnittstelle. Alternativen sind MDB, BDV-ähnliche Schnittstellen, die ein Auslesen von Zahlungswerten ermöglichen. Scheitert das Auslesen aufgrund von mechanischen oder elektrischen Fehlern, sind die Zahlungswerte in der Regel verloren oder können erst nach einer Reparatur der Hauptplatine 10 zugänglich werden. Um solche Verluste zu vermeiden, kann statt der gewählten optischen oder elektrischen Auslesung über die Schnittstelle 20,21 und einen eventuell hierzu vorgesehenen gesonderten Controller, der nicht gesondert dargestellt ist, eine Entnahme der Zahlungswerte über den mobilen Datenspeicher 5a erfolgen, der in Entnahmerichtung E aus der Platineneinheit 10, insbesondere dem Sockel 5, entnommen wird.

Die hier entnommenen Werte können entweder sofort in dem mitgebrachten Lesegerät gelesen werden oder aber mitgenommen werden, um sie an anderer Stelle auszulesen. An gleicher Stelle und im gleichen Zeitraum kann die entnommene Speicherkarte durch eine leere Speicherkarte 5a' als zweite mobile Speichereinrichtung ersetzt werden, um den Verkaufsautomaten weiterhin funktionsfähig zu halten. Eine Fehlermeldung oder eine Serviceanweisung von dem Auslesepersonal an das technische Reparaturpersonal erfolgt im Anschluß und muß nicht unter der Verantwortung des Automatenbetreibers stehen, sondern kann außerhalb seines auf Verkauf angelegten Geschäftsfeldes erfolgen.

Mit dieser Realisierung wird einerseits eine Verzögerung der Verfügbarkeit der zwischengespeicherten Daten vermieden. Es wird andererseits aber auch sichergestellt, daß der Automatenbetreiber nicht mit dem Verlust seiner Geldwerten entsprechenden Zahlungsdaten rechnen muß, wenn technische Defekte entstehen, für die er keine Verantwortung zeichnet. Er ist mithin'vor der Gefahr geschützt, seine Einnahmen zu verlieren, bezogen auf ausgelieferte Waren, die von den Benutzern der Geldkarten schon entnommen worden sind und deren Gegenwert alleinig in den gespeicherten Zahlungswerten liegt.

Es ist leicht vorstellbar, daß der symbolisch eingezeichnete Automat 15 mit einem Innenraum, in dem die Platine 10 angeordnet ist, und einem Außenraum versehen ist, welch erster zweierlei Zugänglichkeiten besitzt. Zum einen das Lesegerät 2, das über eine elektrische Verbindung mit der Platine 10 verbunden ist, und zum anderen die Schnittstelle 21, die ebenfalls über eine elektrische Verbindung 20 mit der Platine 10 verbunden ist. Beide Schnittstellen können auch direkt auf der Platine aufgelötet sein, ohne gesonderte Leitungsführung 2a,20, wie symbolisch gezeichnet. Der Benutzer des Verkaufsautomaten kann durch Einführen seiner Geldkarte 1 Zugang zu den Waren oder Dienstleistungen des Verkaufsautomaten haben, wie auch der Automatenbetreiber späteren Zugang zu den bei den vorhergehenden Verkäufen gespeicherten Zahlungswerten über die Schnittstelle 21 besitzt. Schnittstelle 21 und Lesegerät 2 sind deshalb von außen zugänglich.

Scheitert der Zugang über die Schnittstelle, muß über einen mechanischen Eingriff der mobile Datenspeicher 5a entnommen werden, also beispielsweise nach Öffnen des Automaten, um die Zahlungswerte für den Automatenbetreiber zugänglich zu halten.

Nach einem Entnehmen des mobilen Datenspeichers werden die Daten gelöscht, sowohl auf dem technisch nicht mehr einwandfrei zugänglichen Hauptspeicher, wie auch auf dem mobilen (synchronen) Datenspeicher, was in der zuvor beschriebenen Weise geschehen kann. Der mobile Datenspeicher kann als synchrone Chipkarte, Flash- oder RAM-Karte ausgeführt werden.

Für den Einsatz im Geldkarten-Akzeptanzterminal ist der Einsatz von synchronen Chipkarten im SIM-Format vorteilhaft. Oft ist ein Sockel für die Aufnahme einer gesonderten Händlerkarte auf dem Geldkarten-Akzeptanzterminal (der Platinenanordnung) vorhanden, die derzeit als asynchrone Prozessorkarte ausgebildet ist. Entweder diese Händlerkarte wird als zusätzlicher Zweitspeicher verwendet, oder aber ein weiterer gesonderter SIM-Sockel wird vorgesehen, um die Zweitspeicherung vorzunehmen.

Werden große Datenmengen erwartet, ist also der Automat ein häufig frequentierter Automat oder die Zeitspanne zwischen zwei Auslesevorgängen größer, können andere Speicherarten Einsatz finden, so Flash- oder RAM-Karten.

Eine alternative Ausgestaltung der Erfindung ist die Speicherung der Zahlungswerte nur auf dem entnehmbaren Datenspeicher. Der entnehmbare Datenspeicher ist in der Form ausgeführt, wie er bildlich in der einzigen Figur dargestellt ist. Er ist elektrisch kontaktiert über ein Kontaktfeld 5c, wenn der mobile Datenspeicher in den Sockel 5 eingesetzt und mechanisch verriegelt ist. Das Einsetzen kann durch ein Einstecken in eine klappbare Aufnahmetasche oder durch ein Einlegen oder ein Einschieben in eine flach auf der Platinenanordnung angeordnete Halterung geschehen. Das entsprechende Entnehmen geschieht in umgekehrt ablaufender Reihenfolge, nach einem zunächst vorgesehenen Lösen der mechanischen Verriegelung und einem nach dem oder bei dem Entnehmen geschehenden Lösen der elektrischen Kontaktierung.

Zum Auslesen der auf dem mobilen Datenträger vorgesehenen Zahlungswerte kann die zuvor beschriebene Schnittstelle 20,21 verwendet werden. Führt dieses nicht dazu, daß die Zahlungswerte vollständig, richtig oder überhaupt ausgelesen werden konnten, kann ein mechanisches Lösen der Speicherkarte und ein elektrisches Dekontaktieren nach Öffnen des Automaten erfolgen, um Zugang zu den Geldwerten zu erhalten. Die Auslesemöglichkeit ist hierbei (technisch) neben der möglichen Entnehmbarkeit des mobilen Datenträgers vorgesehen.

In einer weiteren Ausführungsform kann die Auslesemöglichkeit durch die Schnittstelle 20,21 auch entfallen, so daß statt dieser Auslesemöglichkeit nur die mechanische Entnahmemöglichkeit des mobilen Datenspeichers vorgesehen ist, der nach dem Entnehmen durch einen leeren Datenspeicher (auf dem keine Zahlungswerte gespeichert sind) ersetzt wird. Die zuletzt genannten Ausführungsbeispiele benötigen keinen Hauptspeicher auf der Platinenanordnung, bzw. der für die Speicherung der Zahlungswerte vorgesehene Hauptspeicher ist der entnehmbare (mobile) Datenträger.

## Patentansprüche

1. Einrichtung für Automaten, zur Aufnahme und Speicherung von Zahlungswerten,
- wobei eine Platinenanordnung (10) einen ersten Zahlungsspeicher (4) und ein Steuergerät (3) aufweist, um Zahlungswerten entsprechende Daten in den ersten Speicher einzuspeichern (7);
- eine zweite Speicheranordnung (5,5a) vorgesehen ist, die eine entnehmbare Speichereinrichtung (5a) aufweist und so ausgebildet und angeschlossen ist, um von dem Steuergerät (3) die gleichen - den Zahlungswerten entsprechenden - Daten zu einer Zweitspeicherung (8) zu erhalten.

2. Einrichtung nach Anspruch 1, wobei der erste Speicher (4) fest auf der Platinenanordnung (10) angeordnet und elektrisch verbunden ist.

3. Einrichtung nach Anspruch 1, wobei der Zweitspeicher (5,5a) einen Speichersockel und eine lösbare Kontaktierung zu der entnehmbaren Speichereinrichtung (5a) aufweist.

4. Einrichtung nach Anspruch 3, wobei die entnehmbare Speichereinrichtung eine Chipkarte (5a) ist, insbesondere in einem SIM-Format.

5. Einrichtung nach Anspruch 3, wobei die entnehmbare Speichereinrichtung (5a) eine RAM-Karte oder Flashkarte ist.

6. Einrichtung nach Anspruch 3, wobei die lösbare Kontaktierung über ein Einstecken mit kraftschlüssigem Halten oder ein mechanisches Verriegeln der entnehmbaren Speichereinrichtung (5a) erfolgt, und die entnehmbare Speichereinrichtung eine mobile Speichereinrichtung ist.

7. Einrichtung nach Anspruch 1, wobei ein Lesegerät (2) mit der Platinenanordnung (10) elektrisch gekoppelt ist, um eine einführbare und entnehmbare Geldkarte (1) aufzunehmen, zur Abbuchung von - den Zahlungswerten entsprechenden - Daten (6), welche dem ersten Speicher (4) als Zahlungsspeicher und dem zweiten Speicher (5,5a) als Sicherungsspeicher zuführbar sind (7,8).

8. Einrichtung nach Anspruch 1, wobei die Platinenanordnung (10) eine Schnittstelle, insbesondere einen elektrischen oder optischen Anschluß (20,21), aufweist, zum Auslesen der gespeicherten Zahlungswerte aus zumindest dem ersten Zahlungsspeicher (4), wobei nach dem Auslesen ein Löschen der Zahlungswerte in dem ersten und zweiten Speicher (4; 5,5a) erfolgt, insbesondere von dem Steuergerät (3).

9. Einrichtung nach Anspruch 1 oder 8, wobei eine elektrische Kontaktierung der zweiten Speicheranordnung (5,5a) gelöst wird, und die entnehmbare Speichereinrichtung (5a) entnommen wird, nachdem ein Auslesen der ersten Speichereinrichtung als Zahlungsspeicher (4) nicht oder nicht vollständig erfolgen konnte.

10. Einrichtung nach Anspruch 1, wobei die entnehmbare Speichereinrichtung (5a) ein mobiler Datenspeicher ist.

11. Verkaufsautomat oder Terminal mit einer Platinenanordnung (10) nach Anspruch 1 im Inneren und einem von außen zugänglichen Lesegerät (2) für die zeitweilige Aufnahme einer Wert-, insbes. Geldkarte (1).

12. Verkaufsautomat oder Terminal nach Anspruch 11, wobei eine von außen zugängliche Schnittstelle (21) vorgesehen ist, zum Auslesen der Zahlungswerte aus dem Zahlungsspeicher (4).

13. Einrichtung oder Verfahren zur Aufnahme und Speicherung von Zahlungswerten in einem Verkaufsautomaten, wobei
- eine Platinenanordnung (10) einen Zahlungsspeicher (5,5a) und ein Steuergerät (3) aufweist, welches dem Zahlungsspeicher - Zahlungswerten entsprechende - Daten zum Speichern zuführt (8) und auf ihm speichert;
- der Zahlungsspeicher einen Sockel (5) und eine daraus entnehmbare Speichereinrichtung (5a) aufweist, welche statt oder neben einem möglichen Auslesen der Daten der Zahlungswerte über die Platinenanordnung (10,20,21),nach einem Lösen einer mechanischen Verriegelung zwischen dem Sockel und der Speichereinrichtung, physisch entnehmbar ist, zum Entnehmen aller zuvor gespeicherten Zahlungswerte.

14. Einrichtung nach Anspruch 13, wobei nach dem Entnehmen der entnehmbaren Speichereinrichtung eine leere Speichereinrichtung (5a'), die keine Zahlungswerte gespeichert enthält, eingesetzt wird bzw. einsetzbar ist.

15. Einrichtung nach Anspruch 13, wobei die entnehmbare Speichereinrichtung (5a,5a') die einzige - Zahlungswerte speichernde - Speichereinrichtung auf der Platinenanordnung ist, die diese Zahlungswerte längerfristig speichert.

16. Einrichtung nach Ansprüchen 4 oder 13, wobei die Speichereinrichtung (5a) eine synchrone Speicherkarte ist, mit einer synchronen Übertragung der in ihr zu speichernden oder von ihr gelesenen Daten.
